# EUROPÄISCHE PATENTSCHRIFT

(11) **EP 2 635 742 B1**
(45) Veröffentlichungstag und Bekanntmachung des Hinweises auf die Patenterteilung: **25.10.2017**
(21) Anmeldenummer: 11775792.2
(22) Anmeldetag: 26.10.2011
(51) Int. Cl.: E01B 9/30, E01B 9/48

(54) **SPANNKLEMME ZUM BEFESTIGEN EINER SCHIENE UND MIT EINER SOLCHEN SPANNKLEMME AUSGESTATTETES SYSTEM**
TENSION CLAMP FOR FASTENING A RAIL, AND SYSTEM EQUIPPED WITH A TENSION CLAMP OF SAID TYPE
PINCE DE SERRAGE DESTINÉE À FIXER UN RAIL ET SYSTÈME ÉQUIPÉ D'UNE TELLE PINCE DE SERRAGE

(30) Priorität: 04.11.2010 DE 102010050199
(43) Veröffentlichungstag der Anmeldung: 11.09.2013
(73) Patentinhaber: Vossloh-Werke GmbH, 58791 Werdohl (DE)
(72) Erfinder: BÖSTERLING, Winfried, 58809 Neuenrade (DE)
(74) Vertreter: Cohausz & Florack
(86) Internationale Anmeldenummer: PCT/EP2011/068740
(87) Internationale Veröffentlichungsnummer: WO 2012/059374

(56) Entgegenhaltungen:
- EP-A1- 2 204 494
- DE-A1-102007 046 543

## Beschreibung

Die Erfindung betrifft eine Spannklemme zum Befestigen einer Schiene mit einem Mittelabschnitt, mit mindestens einem von dem Mittelabschnitt in seitlicher Richtung abgehenden Torsionsabschnitt, mit mindestens einem sich an den Torsionsabschnitt anschließenden Übergangsabschnitt und mit mindestens einem an den Übergangsabschnitt angeschlossenen Haltearm, dessen dem freien Ende des Haltearms zugeordneter Endabschnitt in Draufsicht auf die Spannklemme gesehen von dem Torsionsabschnitt wegweisend abgewinkelt ist. Spannklemmen dieser Art sind in der Regel einstückig aus einem Federstahl gebogen.

Ebenso betrifft die Erfindung ein System zum Befestigen einer Schiene, die einen Schienenfuß, einen darauf stehenden Steg und einen Schienenkopf aufweist, mit einer Führungsplatte, einer auf der Führungsplatte gehaltenen Spannklemme und einem Spannmittel zum Verspannen der Spannklemme gegen einen die Schiene abstützenden Grund.

Eine Spannklemme und ein System dieser Art sind aus der DE 10 2007 046 543 A1 bekannt. Bei dem bekannten System wird als Federelement zum Erzeugen der zum Niederhalten der Schiene geforderten federnd elastischen Haltekraft eine Spannklemme eingesetzt, die unter Berücksichtigung der in Längsrichtung der zu befestigenden Schiene gemessenen Länge der Trägerplatte so ausgelegt ist, dass ihr mindestens einer Haltearm maximale Federwege zurücklegen kann. Dabei ist der Endabschnitt des Haltearms von dem Torsionsabschnitt wegweisend derart abgewinkelt, dass er in Montagestellung in Richtung des Stegs der zu befestigenden Schiene weist. Durch diese Maßnahme ist zum einen der eng begrenzte, an der freien Spitze des jeweiligen Endabschnitts ausgebildete Abstützbereich, in dem der Haltearm mit seinem Endabschnitt im Gebrauch die erforderliche Niederhaltekraft auf den Schienenfuß ausübt, vom Rand des Schienenfußes in Richtung des Schienensteges der zu befestigenden Schiene verlegt. Dies stellt sicher, dass die erforderliche Haltekraft auch dann stets einwandfrei vom jeweiligen Haltearm auf den Schienenfuß übertragen wird, wenn sich der Schienenfuß in Folge der beim Überfahren der Schiene auftretenden Querkräfte und einer unter Umständen ungenauen seitlichen Abstützung auf der Tragplatte übermäßig stark quer zu ihrer Längsrichtung bewegt. Darüber hinaus bewirkt die Verlagerung des Abstützbereichs in Richtung des Schienenstegs einen höheren Widerstand gegen eine unerwünschte Verdrehung, wodurch insbesondere die lagerichtige Montage der Spannklemme erleichtert wird.

Praktische Erfahrungen mit dem voranstehend erläuterten System zeigen, dass durch die abgewinkelte Formgebung der Endabschnitte der Haltearme der Spannklemme auch im Fall einer größeren Querverschiebung der sichere Halt der Schiene gewährleistet ist. Allerdings kommt es insbesondere dann, wenn die Schiene beim Überfahren durch ein Schienenfahrzeug alternierende, kurze Querbewegungen ausführt, zu einem gesteigerten abrasiven Verschleiß im Bereich der Flächen, in denen die Endabschnitte der Haltarme auf den Schienenfuß der zu befestigenden Schiene wirken. Darüber hinaus erweist sich die spezielle Formgebung der in dem voranstehend erläuterten bekannten System eingesetzten Spannklemme zwar hinsichtlich einer maximalen Elastizität der Feder vorteilhaft. Jedoch ist es bei dieser Formgebung schwierig, bei begrenztem Bauraum und vergleichbar begrenzten Spannwegen hohe Federkräfte auf den Schienenfuß auszuüben.

Vor dem Hintergrund des voranstehend erläuterten Standes der Technik lag der Erfindung die Aufgabe zu Grunde, eine Spannklemme und ein System zum Befestigen einer Schiene zu schaffen, bei denen bei weiter verbesserter Betriebssicherheit die Gefahr eines übermäßigen Verschleißes in dem Bereich gemindert ist, in dem die Spannklemme auf die zu befestigende Schiene wirkt.

In Bezug auf eine Spannklemme ist diese Aufgabe erfindungsgemäß dadurch gelöst worden, dass eine solche Spannklemme die in Anspruch 1 angegebenen Merkmale aufweist.

In Bezug auf ein System zum Befestigen einer Schiene besteht die erfindungsgemäße Lösung der voranstehend angegebenen Aufgabe darin, dass ein solches System eine erfindungsgemäß ausgebildete Spannklemme umfasst.

Vorteilhafte Ausgestaltungen der Erfindung sind in den abhängigen Ansprüchen angegeben und werden nachfolgend wie der allgemeine Erfindungsgedanke im Einzelnen erläutert.

Eine erfindungsgemäße Spannklemme zum Befestigen einer Schiene weist in Übereinstimmung mit dem eingangs erläuterten Stand der Technik einen Mittelabschnitt, einen von dem Mittelabschnitt in seitlicher Richtung abgehenden Torsionsabschnitt, mindestens einen sich an den Torsionsabschnitt anschließenden Übergangsabschnitt und mindestens einen an den Übergangsabschnitt angeschlossenen Haltearm auf. Dabei ist der dem freien Ende des Haltearms zugeordnete Endabschnitt des Haltearms in Draufsicht gesehen von dem Torsionsabschnitt abgewinkelt ausgerichtet.

Erfindungsgemäß ist nun an dem abgewinkelten Endabschnitt des Haltearms ein sich über die Länge des Endabschnitts erstreckender Auflagebereich ausgebildet. Gleichzeitig ist erfindungsgemäß der Endabschnitt in Bezug auf das an ihn angrenzende Teilstück des Haltearms derart angewinkelt, dass bei fertig montierter Spannklemme der Auflagebereich über seine Länge linienförmig auf der zugeordneten Oberfläche des Schienenfußes der zu befestigenden Schiene aufliegt.

Bei einer erfindungsgemäßen Spannklemme ist also der am jeweiligen Haltearm vorhandene Endabschnitt in Einbauposition nicht nur zum Schienensteg hin oder vom Schienensteg weg in Richtung des Torsionsabschnitts der Spannklemme weisend gebogen, sondern es ist zusätzlich im Bereich des jeweiligen Endabschnitts eine vergrößerte Auflagefläche geschaffen, durch die die bei verspannter Spannklemme zwischen Schienenfuß und Endabschnitt wirkenden Flächenpressungen reduziert sind. Infolgedessen ist die Gefahr minimiert, dass im Bereich des Kontakts zwischen der Schiene und der Spannklemme ein übermäßiger abrasiver Verschleiß entsteht. Dabei geht die Erfindung von der Erkenntnis aus, dass es beim eingangs erläuterten Stand der Technik zu starken Einarbeitungen im Bereich der Kontaktfläche kommt, weil die Kontaktfläche dort auf eine sehr kleine Fläche beschränkt ist, die zudem nahe dem Rand der freien Stirnseite des Endabschnitts positioniert ist. Diese Gefahr besteht bei Einsatz einer erfindungsgemäßen Spannklemme aufgrund dessen nicht mehr, dass der jeweilige Endabschnitt erfindungsgemäß so geformt ist, dass er bei verspannter Spannklemme im Wesentlichen über seine gesamte Länge auf der Oberfläche des Schienenfußes der zu befestigenden Schiene sitzt.

Da dabei über die Länge des Auflagebereichs der an der Spannklemme jeweils vorhandenen Endabschnitte ein Linienkontakt mit der zugeordneten Oberfläche des Schienenfußes besteht, ist die Reibfläche, die für den einer Querbewegung der Schiene entgegenstehende Reibwiderstand wesentlich ist, gleichzeitig jedoch so gering, dass sich die Schiene erforderlichenfalls relativ zur Spannklemme und den anderen Bauteilen des erfindungsgemäßen Befestigungssystems bewegen kann. Eine Beschädigung des Schienenfußes durch eine Einarbeitung des auf den Schienenfuß wirkenden Endes der Spannklemme kann so wirkungsvoll verhindert werden.

Ein weiterer für die Praxis wichtiger Vorteil der erfindungsgemäßen Ausgestaltung einer Spannklemme besteht in Kombination mit den anderen Bauteilen eines erfindungsgemäßen Systems darin, dass es durch die erfindungsgemäß an dem mindestens einen Endabschnitt vorhandene linienförmige, langgestreckte und sich über die gesamte Länge des betreffenden Endabschnitts erstreckende Kontaktfläche problemlos möglich ist, zur Regulierung der Spurbreite eines unter Verwendung einer in erfindungsgemäßer Weise befestigten Schiene gebildeten Gleiskörpers ein und dieselbe Spannklemme mit unterschiedlich breiten Führungsplatten zu kombinieren. Die Breite der Führungsplatte wird dabei quer zur Längsrichtung der jeweiligen Schiene gemessen. Durch die an dem abgewinkelten Endabschnitt einer erfindungsgemäßen Spannklemme ausgebildete längliche Auflagefläche ist unabhängig von der jeweiligen Position der Führungsplatte sichergestellt, dass die erforderlichen Niederhaltekräfte stets sicher und mit optimal verteilten Flächenpressungen auf den Schienenfuß abgebracht werden.

Ebenso wirkt sich die erfindungsgemäße Ausgestaltung einer Spannklemme dann aus, wenn es in Folge von Verschleiß zu einer Verschiebung der Schiene quer zu ihrer Längserstreckung und relativ zu der Führungsplatte kommt, auf der die Spannklemme abgestützt ist. Durch die erfindungsgemäße vorgegebene lange, linear ausgebildete Auflagefläche im Bereich des jeweils auf den Schienenfuß wirkenden Endabschnitts der Spannklemme ist sichergestellt, dass selbst dann noch ausreichende Niederhaltekräfte auf den Schienenfuß wirken, wenn sich zwischen Führungsplatte und Schienenfuß in Folge von Verschleiß ein Spalt gebildet hat, der so groß ist, dass der auf den Schienenfuß wirkende Endabschnitt über ein Teilstück seiner Länge über diesen Spalt ragt.

Besonders vorteilhaft erweist es sich in diesem Zusammenhang, wenn der Endabschnitt in Draufsicht auf die Spannklemme gesehen von dem Torsionsabschnitt wegweisend so abgewinkelt ist, dass er in Montagestellung gegen den Schienensteg der zu befestigenden Schiene gerichtet ist.

Bei einer solchen Ausrichtung des jeweils abgewinkelten Endabschnitts ist bei maximierter Niederhaltekraft und minimierten Abmessungen der Spannklemme sichergestellt, dass die erforderliche Niederhaltekraft auch bei einer nicht mehr einwandfreien Montagestellung von Schiene, Führungsplatte oder Spannklemme sicher übertragen wird.

Eine weitere Steigerung der Niederhaltekraft bei optimierter Dauerfestigkeit der Spannklemme kann dadurch erreicht werden, dass alternativ der Endabschnitt in Draufsicht auf die Spannklemme gesehen auf den Torsionsabschnitt weisend so abgewinkelt ist, dass er in Montagestellung vom Schienensteg der zu befestigenden Schiene weggerichtet ist. Damit der jeweilige Endabschnitt trotz seiner auf den Torsionsabschnitt weisenden Ausrichtung über die gesamte Länge seiner Auflagefläche sicher auf dem Schienenfuß liegt, ist bei dieser Ausgestaltung der Erfindung der mindestens eine Haltearm der Spannklemme, an dessen Ende der jeweilige erfindungsgemäß mit einer linearen Anlagefläche versehene und ausgerichtete Endabschnitt ausgebildet ist, länger als bei der in den voranstehenden Absätzen beschriebenen Variante der Erfindung. Dies führt zu einer stärkeren Elastizität des Haltearms und damit einhergehend zu einer weniger starken Belastung mit der Folge, dass seine Dauerfestigkeit erhöht ist. Als Maß für die Mindestlänge des Haltearms kann dabei der kleinste Abstand zwischen dem erfindungsgemäß ausgebildeten Endabschnitt und dem zugeordneten Torsionsabschnitt herangezogen werden. Dieser Abstand sollte im Neuzustand eines fertig montierten, erfindungsgemäßen Systems größer sein als der kleinste Abstand zwischen dem Torsionsabschnitt und dem einer Anlagefläche der Führungsplatte zugeordneten Rand des Schienenfußes. Auf diese Weise ist gewährleistet, dass der Endabschnitt auch bei einer in Folge von Verschleiß oder Montagefehlern eintretenden ungenauen Ausrichtung von Schienenfuß und Führungsplatte stets über eine ausreichende Länge auf dem Schienenfuß sitzt, um die erforderliche Niederhaltekraft aufzubringen.

Die voranstehend zusammengefassten Vorteile einer Ausrichtung und Formgebung des Endabschnitts einer erfindungsgemäßen Spannklemme treten insbesondere dann ein, wenn die Länge des abgewinkelten Endabschnitts mindestens 20 % der Länge des Torsionsabschnitts entspricht.Die bei fertig verspannter Spannklemme erfindungsgemäß vorgegebene linienförmige Auflage des Endabschnitts auf dem zugeordneten Schienenfuß kann dadurch bewerkstelligt werden, dass der Endabschnitt in Bezug auf das restliche Teilstück des Haltearms bezogen auf die Anlagefläche unter Berücksichtigung der mit dem Verspannen der Spannklemme einhergehenden Verformungen unter so großen Winkel angeordnet ist, dass sich der Endabschnitt im Zuge des Verspannens über seine gesamte Länge an die Oberfläche des Schienenfußes anlegt.

Alternativ oder ergänzend kann der Haltearm so geformt werden, dass er im Zuge des Verspannens nur minimal verformt wird. Dies erlaubt es, den Endabschnitt des Haltearms in Bezug auf dessen restliches Teilstück von vornherein so auszurichten, dass er bereits bei entspannter Spannklemme linienförmig auf der Oberfläche des Schienenfußes sitzt. Zu diesem Zweck wird die Formgebung und Ausrichtung des Haltearms so gewählt, dass der Haltearm weitestgehend ausschließlich als Hebel mit geringer Eigenelastizität dient, so dass die von der Spannklemme im verspannten Zustand ausgeübte Federkraft im Wesentlichen ausschließlich durch Torsion des Torsionsabschnitts erzeugt wird. Dies lässt sich dadurch erreichen, dass der Haltearm in Bezug auf den Torsionsabschnitt so ausgerichtet ist, dass der Torsionsabschnitt und der Haltearm in einer Draufsicht auf die Spannklemme von oben gesehen einen Winkel von 80° - 110°, insbesondere 85° - 95 °, einschließen, wobei ein im Rahmen der fertigungstechnischen Möglichkeiten an 90° angenäherter eingeschlossener Winkel optimale Ergebnisse bringt.

Die Steifigkeit des Haltearms kann dadurch optimiert werden, dass ein bogenförmiges Teilstück des Haltearms in einer Ebene verläuft, die der Torsionsabschnitt unter einem Winkel von 80° - 100° durchstößt. In der Praxis lässt sich diese Ausrichtung des bogenförmigen Teilstücks des Haltearms dadurch verwirklichen, dass der Übergangsabschnitt zwischen dem Haltearm und dem Torsionsabschnitt einen bei auf einer Horizontalfläche liegender Spannklemme nach oben gerichteten Bogen beschreibt, der einen Winkelbereich von 80° - 110° umfasst. Bei einer bogenförmigen Ausgestaltung des betreffenden Teilstücks des Haltearms einer erfindungsgemäßen Spannklemme weist der Haltearm in Seitenansicht im Bereich dieses Teilstücks eine bogen- oder kuppelförmige Gestalt auf, durch die gewährleistet ist, dass der Haltearm auch unter hohen federnden Niederhaltekräften oder im Fall einer Querverschiebung der Schiene seine Form im Wesentlichen unverändert beibehält. Infolgedessen liegt auch sein Endabschnitt im verspannten Zustand jederzeit optimal linienförmig auf dem Schienenfuß an.

Die Konzentration der Erzeugung der Niederhaltekraft auf den Torsionsabschnitt kann zusätzlich dadurch unterstützt werden, dass in Draufsicht gesehen der Mittelabschnitt mit dem Torsionsabschnitt einen Winkel von 80° - 110° einschließt. Bei dieser Ausgestaltung wirkt auch der Mittelabschnitt im Wesentlichen ausschließlich als Hebel für die Torsion des Torsionsabschnitts, ohne selbst federnd nachgiebig zu sein.

Erfindungsgemäße Spannklemmen lassen sich wie die aus dem Stand der Technik bekannten Spannklemmen einstückig aus einem Federstahldraht fertigen, indem sie einen sprungfrei gebogenen Kurvenzug bilden.

Die Lagerung und Handhabung einer erfindungsgemäßen Spannklemme kann in an sich bekannter Weise dadurch vereinfacht werden, dass der Abstand des freien Endes des abgewinkelten Endabschnitts zum Mittelabschnitt kleiner ist als die kleinste Dicke des Mittelabschnitts, Torsionsabschnitts, Übergangsabschnitts, Haltearms und Endabschnitts. Auf diese Weise lässt sich sicher verhindern, dass lose gelagerte Spannklemmen ineinander verhaken.

Selbstverständlich kann eine erfindungsgemäße Spannklemme wie die bekannten Spannklemmen spiegelsymmetrisch ausgebildet sein, indem der Mittelabschnitt schlaufenförmig geformt ist und von ihm zwei entgegengesetzt zueinander ausgerichtete Torsionsabschnitte abgehen, an die über jeweils einen Übergangsabschnitt jeweils ein Haltearm mit einem abgewinkelten Endabschnitt angeschlossen ist. Die erfindungsgemäße Spannklemme weist dann eine W- oder ω-förmige Gestalt auf.

Die erfindungsgemäß angestrebte Konzentration der Erzeugung der federnden Niederhaltekraft auf den Torsionsabschnitt erlaubt eine besonders platzsparende Gestaltung einer erfindungsgemäßen Spannklemme. Gemäß einer vorteilhaften Ausgestaltung der Erfindung ist dazu die Länge des Torsionsarms jeweils so kurz bemessen, dass der jeweilige Haltearm zumindest abschnittsweise oberhalb der Führungsplatte geführt ist.

Gemäß einer insbesondere aus fertigungstechnischer Sicht vorteilhaften Ausgestaltung der Erfindung ist der Endabschnitt des Haltearms gegenüber dem an ihn angrenzenden Abschnitt des Haltearms derart angewinkelt, dass die gedachte Verlängerung des Endabschnitts in Montagestellung mit dem Steg der Schiene einen spitzen Winkel von weniger als 90° einschließt. Derart geformte Endabschnitte lassen sich durch konventionelle Biegeverfahren auf den in der Praxis zur Verfügung stehenden Maschinen besonders wirtschaftlich herstellen.

Nachfolgend wird die Erfindung anhand einer ein Ausführungsbeispiel darstellenden Zeichnung näher erläutert. Es zeigen schematisch:
- Fig. 1: den in Fig. 5 dargestellten Befestigungspunkt entlang der in Fig. 5 eingezeichneten Schnittlinie X-X;
- Fig. 2: eine in dem in den Figuren 5 und 6 gezeigten System eingesetzte Spannklemme in einer Ansicht von vorne;
- Fig. 3: die Spannklemme gemäß Fig. 2 in einer seitlichen Ansicht;
- Fig. 4: die Spannklemme gemäß Fig. 2 in Draufsicht von oben;
- Fig. 5: einen durch zwei Systeme zum Befestigen einer Schiene gebildeten Befestigungspunkt in Draufsicht;
- Fig. 6: den Befestigungspunkt gemäß Fig. 5 in einer seitlichen, teilgeschnittenen Ansicht;
- Fig. 7: eine alternative Ausführung einer Spannklemme in einer der Fig. 4 entsprechenden Draufsicht von oben.

Die einstückig in einem sprungfrei gebogenen Kurvenzug aus einem Federstahldraht geformten Spannklemmen 1,50 zum Befestigen einer auf einem hier beispielsweise aus einer Betonschwelle gebildeten Untergrund U abgestützten Schiene S sind in Bezug auf eine normal zur Aufstandfläche 2 des Untergrunds U ausgerichteten Ebene N1 spiegelsymmetrisch gestaltet. Sie weisen jeweils einen schlaufenartig ausgebildeten, in Draufsicht (Fig. 4) U-förmigen Mittelabschnitt 3, mit zwei parallel und beabstandet zueinander ausgerichteten Schenkeln 4,5 und einen die Schenkel 4,5 miteinander verbindenden, dem Schienenfuß F der zu befestigenden Schiene S zugeordneten halbkreisförmigen Verbindungsabschnitt 6 auf.

Über jeweils einen um 90° gebogenen Übergangsabschnitt 7,8 ist an jeden der Schenkel 4,5 des Mittelabschnitts 3 jeweils ein in seitlicher Richtung abgehender Torsionsabschnitt 9,10 angeschlossen. Die Torsionsabschnitte 9,10 weisen dabei in entgegengesetzte Richtungen vom Mittelabschnitt 3 weg und schließen in Draufsicht gesehen mit dem ihnen jeweils zugeordneten Schenkel 4,5 des Mittelabschnitts jeweils einen Winkel α von ca. 90° ein.

An die vom Mittelabschnitt 3 abgewandten Enden der Torsionsabschnitte 9,10 ist jeweils ein weiterer Übergangsabschnitt 11,12 angeschlossen, der bei auf ihrer Unterseite liegenden Spannklemme 1,50 (Fig. 1,2) in einem Kreisbogen, der einen Winkel von etwa 90° umfasst, nach oben führt.

Die Übergangsabschnitte 11,12 gehen an ihrem vom jeweiligen Torsionsabschnitt 9,10 abgewandten Ende jeweils in einen Haltearm 13,14 über, dessen an den jeweiligen Übergangsabschnitt 11,12 angeschlossenes Teilstück 15,16 in Draufsicht gesehen jeweils mit dem zugeordneten Torsionsabschnitt 9,10 einen Winkel β von etwa 90° einschließt, so dass sie im Wesentlichen parallel zu den Schenkeln 4,5 des Mittelabschnitts 3 ausgerichtet sind.

Die Mittelachse M des jeweiligen Teilstücks 15,16 der Haltearme 13,14 verläuft dementsprechend in einer Ebene N2, die von der gemeinsamen Längsachse L der Torsionsabschnitte 9,10 jeweils unter einem Winkel von ca. 90°+/-5° durchstochen wird. Dabei sind die Teilstücke 15,16 der Haltearme 13,14 nach Art einer Kuppelstrebe gebogen ausgebildet und umgreifen einen Winkelbereich von ca. 180°.

An ihrem vom jeweiligen Torsionsabschnitt 9,10 abgewandten Ende gehen die Teilstücke 15,16 der Haltearme 13,14 jeweils in einem um ca. 90° in Richtung des Mittelabschnitts 3 und nach unten führenden Übergangsabschnitts 17,18 in jeweils einen Endabschnitt 19,20 über.

Bei der in den Figuren 1 bis 6 gezeigten Spannklemme 1 sind diese Endabschnitte 19,20 gegenüber dem jeweiligen Übergangsabschnitt 17,18 und dem jeweiligen Teilstück 15,16 der Haltearme 13,14 von den Torsionsabschnitten 9,10 wegweisend abgewinkelt. Die Abwinkelung und die Länge der der Endabschnitte 19,20 ist unter Berücksichtigung der Länge der sich im Wesentlichen parallel zu den Schenkeln 4,5 des Mittelabschnitts 3 erstreckenden Teilstücke 15,16 der Haltearme 13,14 dabei jeweils so gewählt, dass die Endabschnitte 19,20 einerseits in einem Abstand a zu dem Verbindungsabschnitt 6 des Mittelabschnitts 3 enden, der kleiner ist als die kleinste Dicke d des Federstahls, aus dem die Spannklemme 1 gebogen ist, und andererseits so in Bezug auf das jeweilige Teilstück 15,16 ausgerichtet ist, dass die im Querschnitt im Wesentlichen kreisrunden Endabschnitte 19,20 im verspannten Zustand (Fig. 1) mit ihrer sich über ihre gesamte Länge Le erstreckenden Auflagefläche 21,22 linienförmig auf der Oberseite O des Schienenfuß F aufliegen. Die lichte Weite des zwischen dem Mittelabschnitt 3 und den Endabschnitten 19,20 vorhandenen Abstands ist folglich so klein, dass keine andere Spannklemme 1 durch diesen Abstand treten kann.

Zur Befestigung der Schiene S auf dem Untergrund U werden zwei identisch aufgebaute, an gegenüberliegenden Seiten der Schiene S montierte Systeme S1, S2 verwendet, die jeweils eine Spannklemme 1, eine Führungsplatte 23 und eine als Spannmittel zum Spannen der Spannklemme 1 benötigte Spannschraube 24 umfassen.

Die Führungsplatte 23 ist beim hier beschriebenen Ausführungsbeispiel nach Art einer konventionellen Winkelführungsplatte ausgebildet und weist auf ihrer dem Untergrund U zugeordneten Unterseite einen sich über ihre in Längsrichtung der Schiene S gemessene Breite B erstreckenden Absatz auf, der bei in Montagestellung befindlicher Führungsplatte 23 in einer korrespondierend geformten, in dem Untergrund U vorgesehenen Rinne sitzt. Zusätzlich ist die Führungsplatte 23 in Montagestellung jeweils mit ihrer von der Schiene S abgewandten Rückseite an einer ebenfalls an dem Untergrund U ausgebildeten Schulter abgestützt. An ihrer dem Schienenfuß F zugeordneten, gegenüber der Rückseite verbreiterten Vorderseite weist die Führungsplatte 23 jeweils eine Anlagefläche auf, gegen die der Schienenfuß F mit seinem Längsrand abgestützt ist. Von der Schiene S beim Überfahren durch ein hier nicht gezeigtes Schienenfahrzeug entstehende Querkräfte werden so von der Führungsplatte 23 aufgenommen und in den Untergrund U abgeleitet.

Benachbart zu ihrer Rückseite weist die Führungsplatte 23 an ihrer Oberseite jeweils eine sich parallel zur Anlagefläche der Führungsplatte 23 erstreckende Rille sowie zusätzliche hier im einzelnen nicht dargestellte Formelemente zum Führen der auf der Führungsplatte 23 jeweils montierten Spannklemme 1 und eine hier ebenfalls nicht sichtbare, von der Oberseite zum Untergrund U führende Durchgangsöffnung auf, durch die die Spannschraube 24 gesteckt ist. Die Spannschraube 24 ist dabei jeweils in einen in den Untergrund U eingelassenen, hier nicht sichtbaren Dübel eingeschraubt.

Die auf der jeweiligen Führungsplatte 23 angeordnete Spannklemme 1 sitzt mit ihren Torsionsabschnitten 9,10 in der Rille der Führungsplatte 23. Die Länge Lt der Torsionsabschnitte 9,10 ist jeweils so bemessen, dass die Haltearme 13,14 jeweils oberhalb der Führungsplatte 23 und zumindest über den verbreiterten, dem Schienenfuß F zugeordneten vorderen Bereich der Führungsplatte geführt sind. Die von den Spannklemmen 1 jeweils eingenommene Breite ist dementsprechend nur unwesentlich größer als die Breite B der Führungsplatten 23.

Gleichzeitig ist die Länge der Schenkel 4,5 des Mittelabschnitts 3 so bemessen, dass die Spannklemme 1 bei zwar schon eingeschraubter, jedoch noch nicht vollständig angezogener Spannschraube in einer Vormontageposition sitzen kann, in der ihre Torsionsabschnitte 9,10 in Richtung der Rückseite der Führungsplatte 23 versetzt soweit außerhalb der ihnen zugeordneten Rille der Führungsplatte 23 angeordnet sind, dass die Endabschnitte 19,20 der Spannklemme 1 nicht mehr in den für die Schiene S vorgesehenen Bereich vorstehen. Nach der Positionierung der Schiene S in den zwischen den Führungsplatten 23 der Systeme S1, S2 dafür vorgesehenen Raum können die Spannklemmen 1 dann aus ihrer Vormontageposition in die Endmontageposition geschoben werden, in der sie mit ihren in Richtung des Stegs G der Schiene S abgewinkelten Endabschnitten 19,20 linienförmig auf der Oberseite O des Schienenfußes F aufliegen. Anschließend wird die jeweilige Spannschraube 24 angezogen. Dabei wird der Mittelabschnitt 3 der Spannklemmen 1 jeweils in Richtung des Untergrunds U bewegt. Da die Haltearme 13,14 gleichzeitig im Wesentlichen starr auf dem Schienenfuß F abgestützt sind, werden im Zuge des Verspannens der Spannklemmen 1 im Wesentlichen ausschließlich deren Torsionsabschnitte 9,10 tordiert. Im Ergebnis stehen so hohe Federkräfte zum elastischen Niederhalten der Schiene S zur Verfügung. Diese werden über eine vergleichbar große Kontaktfläche auf den Schienenfuß F aufgebracht, so dass trotz der erhöhten Niederhaltekräfte die Gefahr eines abrasiven Verschleißes im Bereich des Kontakts zwischen der Spannklemme 1 und dem Schienenfuß F minimiert ist. Um die erforderliche Nachgiebigkeit der Abstützung der Schiene S auch in Richtung des Untergrunds U zu gewährleisten, kann zwischen dem Schienenfuß F und dem Untergrund in an sich bekannter Weise eine elastische Lage E vorgesehen sein.

Kommt es in Folge von Verschleiß oder ungünstigen Betriebsverhältnissen zu einer Verschiebung der Schiene S in Querrichtung Q relativ zu den Spannklemmen 1, so bleibt der linienförmige Kontakt erhalten und es wird nach wie vor eine ausreichende Niederhaltekraft auf den Schienenfuß F ausgeübt. Dies gilt auch dann noch, wenn die Querverschiebung so weit geht, dass die jeweiligen Endabschnitte 19,20 nicht mehr vollständig auf dem Schienenfuß F aufliegen. Durch die in Richtung des Steges abgewinkelte Ausrichtung der Endabschnitte 19,20 ist selbst in dem Fall, dass zwischen der jeweiligen Führungsplatte 23 und dem Schienenfuß ein Spalt entsteht, sichergestellt, dass der Endabschnitt 19,20 diesen Spalt überbrückt und auf dem Schienenfuß F aufliegt. Die linienförmig ausgebildeten Auflageflächen 21,22 ermöglichen es auch in dieser Situation, dass sich die Schiene S selbsttätig wieder zurück in ihre Ausgangsposition bewegt, ohne durch eine sich möglicherweise an einer durch abrasiven Verschleiß am Schienenfuß F entstandenen Vertiefung verkeilende Spannklemme daran gehindert zu sein.

Bei der in Fig. 7 gezeigten Spannklemme 50 sind die Endabschnitte 19,20 gegenüber dem jeweiligen Übergangsabschnitt 17,18 und dem jeweiligen Teilstück 15,16 der Haltearme 13,14 in Richtung des jeweils zugeordneten Torsionsabschnitts 9,10 weisend abgewinkelt, so dass sie in Montagestellung von dem Schienensteg G wegweisen. Auch hier ist die Abwinkelung und die Länge der Endabschnitte 19,20 unter Berücksichtigung der Länge der sich im Wesentlichen parallel zu den Schenkeln 4,5 des Mittelabschnitts 3 erstreckenden Teilstücke 15,16 der Haltearme 13,14 so gewählt, dass die Endabschnitte 19,20 einerseits in einem Abstand a zu dem Verbindungsabschnitt 6 des Mittelabschnitts 3 enden, der kleiner ist als die kleinste Dicke d des Federstahls, aus dem die Spannklemme 50 gebogen ist. Gleichzeitig ist bei der Spannklemme 50 die quer zur Längserstreckung der Schiene und zur Längsachse L gemessene Länge Lh der Haltearme 13,14 so bemessen, dass im Neuzustand bei fertig montiertem System der kleinste Abstand w zwischen dem achsparallel zu der Längsachse L verlaufenden jeweiligen Torsionsabschnitt 9,10 und dem jeweils zugeordneten Endabschnitt 19,20 größer ist als der Abstand v zwischen dem der jeweiligen Führungsplatte 23 zugeordneten Rand des Schienenfußes F und dem betreffenden Torsionsabschnitt 9,10 (die Führungsplatte 23 und der Schienenfuß F sind in Fig. 7 der Übersichtlichkeit halber nur mit gestrichelten Linien angedeutet). Bei dieser Dimensionierung der Haltearme 13,14 ist sichergestellt, dass die Endabschnitte 19,20 trotz ihrer in Richtung des jeweils zugeordneten Torsionsabschnitts 9,10 abgewinkelten Form zumindest im Neuzustand über die gesamte Länge Le ihrer jeweiligen Auflagefläche 21,22 auf dem Schienenfuß F abgestützt sind. Kommt es in Folge von Verschleiß zu einer Verschiebung der Schiene S relativ zu der Führungsplatte 23, so bleiben auch bei der Spannklemme 50 die Endabschnitte 19,20 stets über eine für die sichere Kraftübertragung ausreichende Länge auf dem Schienenfuß F abgestützt.

### BEZUGSZEICHEN

- 1, 50: Spannklemmen
- 2: Aufstandfläche des Untergrunds U
- 3: Mittelabschnitt der jeweiligen Spannklemme 1,50
- 4, 5: Schenkel der jeweiligen Spannklemme 1,50
- 6: Verbindungsabschnitt des Mittelabschnitts 3
- 7, 8: Übergangsabschnitte der jeweiligen Spannklemme 1, 50
- 9, 10: Torsionsabschnitte der jeweiligen Spannklemme 1,50
- 11, 12: Übergangsabschnitte der jeweiligen Spannklemme 1,50
- 13, 14: Haltearme jeweiligen Spannklemme 1,50
- 15, 16: Teilstücke der Haltearme jeweiligen Spannklemme 1,50
- 17, 18: Übergangsabschnitte jeweiligen Spannklemme 1,50
- 19, 20: Endabschnitte jeweiligen Spannklemme 1,50
- 21, 22: Auflagefläche jeweiligen Spannklemme 1,50
- 23: Führungsplatten
- 24: Spannschrauben

- a: Abstand
- B: Breite der Führungsplatten 23
- d: Dicke des Federstahls der jeweiligen Spannklemme 1,50
- E: elastische Lage
- F: Schienenfuß der Schiene S
- G: Steg der Schiene S
- L: Längsachse der Torsionsabschnitte 9,10
- Le: Länge der Endabschnitte 19,20
- Lt: Länge der Torsionsabschnitte 9,10
- Lh: Länge der Haltearme 13, 14
- M: Mittelachse der Teilstücke 15,16
- N1: Ebene
- N2: Ebene
- O: Oberseite des Schienenfuß F
- S: Schiene
- S1, S2: Systeme zum Befestigen einer Schiene
- U: Untergrund
- w: kleinster Abstand zwischen den Torsionsarmen 9,10 der Spannklemme 50 und dem ihnen jeweils zugeordneten Endabschnitt 19,20
- v: Abstand zwischen den Torsionsarmen 9,10 der Spannklemme 50 und dem ihnen jeweils zugeordneten Rand des Schienenfußes
- α: Winkel
- β: Winkel

## Patentansprüche

1. Spannklemme zum Befestigen einer Schiene (S) mit einem Mittelabschnitt (3), mit mindestens einem von dem Mittelabschnitt (3) in seitlicher Richtung abgehenden Torsionsabschnitt (9,10), mit mindestens einem sich an den Torsionsabschnitt (9,10) anschließenden Übergangsabschnitt (7,8) und mit mindestens einem an den Übergangsabschnitt (7,8) angeschlossenen Haltearm (13,14), dessen dem freien Ende des Haltearms (13,14) zugeordneter Endabschnitt (19,20) in Draufsicht auf die Spannklemme (1) gesehen in Bezug auf den Torsionsabschnitt (9,10) abgewinkelt ausgerichtet ist, **dadurch gekennzeichnet, dass** an dem abgewinkelten Endabschnitt (19,20) des Haltearms (13,14) ein sich über die Länge des Endabschnitts (19,20) erstreckender Auflagebereich (21,22) ausgebildet ist und dass der Endabschnitt (19,20) in Bezug auf ein an ihn angrenzendes Teilstück (15,16) des Haltearms (13,14) derart angewinkelt ist, dass bei fertig montierter Spannklemme (1) der Auflagebereich (21,22) über seine gesamte Länge (Le) linienförmig auf der zugeordneten Oberfläche (O) des Schienenfußes (F) der zu befestigenden Schiene (S) aufliegt.

2. Spannklemme nach Anspruch 1, **dadurch gekennzeichnet, dass** der Haltearm (13,14) und der Torsionsabschnitt (9,10) in Draufsicht gesehen einen Winkel (α) von 80° - 110° einschließen.

3. Spannklemme nach Anspruch 2, **dadurch gekennzeichnet, dass** der vom Haltearm (13,14) und vom Torsionsabschnitt (9,10) in Draufsicht gesehen eingeschlossene Winkel 85° - 95° beträgt.

4. Spannklemme nach einem der voranstehenden Ansprüche, **dadurch gekennzeichnet, dass** ein bogenförmiges Teilstück (15,16) des Haltearms (13,14) in einer Ebene verläuft, die der Torsionsabschnitt (9,10) unter einem Winkel von 80° - 100° durchstößt.

5. Spannklemme nach einem der voranstehenden Ansprüche, **dadurch gekennzeichnet, dass** in Draufsicht gesehen der Mittelabschnitt (3) mit dem Torsionsabschnitt (9,10) einen Winkel von 80° - 110° einschließt.

6. Spannklemme nach einem der voranstehenden Ansprüche, **dadurch gekennzeichnet, dass** der Endabschnitt (19,20) in Draufsicht auf die Spannklemme (1) gesehen von dem Torsionsabschnitt (9,10) wegweisend so abgewinkelt ist, dass er in Montagestellung gegen den Schienensteg (G) der zu befestigenden Schiene (S) gerichtet ist.

7. Spannklemme nach einem der voranstehenden Ansprüche, **dadurch gekennzeichnet, dass** der Endabschnitt (19,20) in Draufsicht auf die Spannklemme (1) gesehen auf den Torsionsabschnitt (9,10) weisend so abgewinkelt ist, dass er in Montagestellung vom Schienensteg (G) der zu befestigenden Schiene (S) weggerichtet ist.

8. Spannklemme nach einem der voranstehenden Ansprüche, **dadurch gekennzeichnet, dass** die Länge (Le) des abgewinkelten Endabschnitts (19,20) mindestens 20 % der Länge (Lt) des Torsionsabschnitts (9,10) entspricht.

9. Spannklemme nach einem der voranstehenden Ansprüche, **dadurch gekennzeichnet, dass** sie einen sprungfrei gebogenen Kurvenzug bildet.

10. Spannklemme nach einem der voranstehenden Ansprüche, **dadurch gekennzeichnet, dass** der Abstand (a) des freien Endes des abgewinkelten Endabschnitts (19,20) zum Mittelabschnitt (3) kleiner ist als die kleinste Dicke (D) des Mittelabschnitts (3), des Torsionsabschnitts (9,10), des Übergangsabschnitts (11,12), des Haltearms (13,14) und des Endabschnitts (19,20).

11. Spannklemme nach einem der voranstehenden Ansprüche, **dadurch gekennzeichnet, dass** sie spiegelsymmetrisch ausgebildet ist, indem der Mittelabschnitt (3) schlaufenförmig geformt ist und von ihm zwei entgegengesetzt zueinander ausgerichtete Torsionsabschnitte (9,10) abgehen, an die über jeweils einen Übergangsabschnitt (11,12) jeweils ein Haltearm (13,14) mit jeweils einem abgewinkelten Endabschnitt (19,20) angeschlossen ist.

12. System zum Befestigen einer Schiene (S), die einen Schienenfuß (F), einen darauf stehenden Steg und einen Schienenkopf aufweist, mit einer Führungsplatte, einer auf der Führungsplatte gehaltenen Spannklemme und einem Spannmittel zum Verspannen der Spannklemme gegen einen die Schiene abstützenden Grund, **dadurch gekennzeichnet, dass** die Spannklemme gemäß einem der Ansprüche 1 bis 11 ausgebildet ist.

13. System nach Anspruch 12, **dadurch gekennzeichnet, dass** die Länge (Lt) des Torsionsabschnitts (9,10) jeweils so bemessen ist, dass der jeweilige Haltearm (13,14) in Montagestellung zumindest abschnittsweise oberhalb der Führungsplatte (23) geführt ist.

14. System nach Anspruch 12 oder 13, **dadurch gekennzeichnet, dass** der abgewinkelte Endabschnitt (19,20) des Haltearms (13,14) derart abgewinkelt ist, dass die gedachte Verlängerung des Endabschnitts in Montagestellung mit dem Steg (G) der Schiene (S) einen spitzen Winkel einschließt.

15. System nach einem der Ansprüche 12 bis 14, **dadurch gekennzeichnet, dass** der kleinste Abstand (w) zwischen dem Torsionsabschnitt (9,10) und dem ihm zugeordneten Endabschnitt (19,20) größer ist als der kleinste Abstand (v) zwischen dem Torsionsabschnitt (9,10) und dem einer Anlagefläche (21,22) der Führungsplatte (23) zugeordneten Rand des Schienenfußes (F).

## Claims

1. Tensioning clamp for fastening a rail (S) with a centre portion (3), with at least one torsional portion (9, 10) branching off from the centre portion (3) in the lateral direction, with at least one transitional portion (7, 8) adjoining the torsional portion (9, 10) and with at least one holding arm (13, 14) which is connected to the transitional portion (7, 8) and the end portion (19, 20) of which holding arm associated with the free end of the holding arm (13, 14) is oriented bent in relation to the torsional portion (9, 10) viewed in a plan view of the tensioning clamp (1), **characterised in that** a bearing region (21, 22) extending over the length of the end portion (19, 20) is configured on the bent end portion (19, 20) of the holding arm (13, 14) and **in that** the end portion (19, 20) is bent in relation to a part piece (15, 16) of the holding arm (13, 14) adjoining it in such a way that when the tensioning clamp (1) is completely assembled, the bearing region (21, 22), over its entire length (Le), rests linearly on the associated surface (O) of the rail foot (F) of the rail (S) to be fastened.

2. Tensioning clamp according to claim 1, **characterised in that** the holding arm (13, 14) and the torsional portion (9, 10), viewed in a plan view, enclose an angle (α) of 80° to 110°.

3. Tensioning clamp according to claim 2, **characterised in that** the angle enclosed by the holding arm (13, 14) and the torsional portion (9, 10), viewed in plan view, is 85° to 95°.

4. Tensioning clamp according to any one of the preceding claims, **characterised in that** an arcuate part piece (15, 16) of the holding arm (13, 14) extends in a plane, which the torsional portion (9, 10) passes through at an angle of 80° to 100°.

5. Tensioning clamp according to any one of the preceding claims, **characterised in that**, viewed in a plan view, the centre portion (3) encloses an angle of 80° to 110° with the torsional portion (9, 10).

6. Tensioning clamp according to any one of the preceding claims, **characterised in that** the end portion (19, 20), viewed in a plan view of the tensioning clamp (1), is bent to point away from the torsional portion (9, 10) in such a way that it is directed, in the assembly position, toward the rail web (G) of the rail (S) to be fastened.

7. Tensioning clamp according to any one of the preceding claims, **characterised in that** the end portion (19, 20), viewed in a plan view of the tensioning clamp (1), is bent to point to the torsional portion (9, 10) in such a way that, in the assembly position, it points away from the rail web (G) of the rail (S) to be fastened.

8. Tensioning clamp according to any one of the preceding claims, **characterised in that** the length (Le) of the bent end portion (19, 20) corresponds to at least 20% of the length (Lt) of the torsional portion (9, 10).

9. Tensioning clamp according to any one of the preceding claims, **characterised in that** it forms a curved line bent in a step-free manner.

10. Tensioning clamp according to any one of the preceding claims, **characterised in that** the spacing (a) of the free end of the bent end portion (19, 20) from the centre portion (3) is smaller than the smallest thickness (D) of the centre portion (3), the torsional portion (9, 10), the transitional portion (11, 12), the holding arm (13, 14) and the end portion (19, 20).

11. Tensioning clamp according to any one of the preceding claims, **characterised in that** it is formed mirror-symmetrically, **in that** the centre portion (3) is formed in a loop shape and two torsional portions (9, 10) oriented in opposite directions to one another branch off from it, to which a respective holding arm (13, 14) with a respective bent end portion (19, 20) is connected by means of a respective transitional portion (11, 12).

12. System for fastening a rail (S), which has a rail foot (F), a web standing thereon and a rail head, with a guide plate, a tensioning clamp held on the guide plate and a tensioning means for bracing the tensioning clamp against a base supporting the rail, **characterised in that** the tensioning clamp is configured according to any one of claims 1 to 11.

13. System according to claim 12, **characterised in that** the length (Lt) of the torsional portion (9, 10) is in each case dimensioned such that the respective holding arm (13, 14), in the assembly position, is guided, at least in portions, above the guide plate (23).

14. System according to claim 12 or 13, **characterised in that** the bent end portion (19, 20) of the holding arm (13, 14) is bent in such a way that the imaginary extension of the end portion, in the assembly position, encloses an acute angle with the web (G) of the rail (S).

15. System according to any one of claims 12 to 14, **characterised in that** the smallest spacing (w) between the torsional portion (9, 10) and the end portion (19, 20) associated with it is greater than the smallest spacing (v) between the torsional portion (9, 10) and the edge of the rail foot (F) associated with a contact face (21, 22) of the guide plate (23).

## Revendications

1. Pince de serrage destinée à fixer un rail (S) et dotée d'une partie centrale (3), d'au moins une partie de torsion (9,10) partant de la partie centrale (3) dans la direction latérale, d'au moins une partie de transition (7, 8) raccordée à la partie de torsion (9,10) et d'au moins un bras de retenue (13,14) raccordé à la partie de transition (7, 8) et dont la partie d'extrémité (19, 20) associée à l'extrémité libre du bras de retenue (13, 14), observée dans une vue de dessus de la pince de serrage (1), est orientée de manière coudée par rapport à la partie de torsion (9, 10), **caractérisée en ce qu'**une zone d'appui (21, 22) s'étendant sur la longueur de la partie d'extrémité (19, 20) est réalisée sur la partie d'extrémité coudée (19, 20) du bras de retenue (13, 14) et que la partie d'extrémité (19, 20) est coudée par rapport à un tronçon (15,16) du bras de retenue (13,14) adjacent à ladite partie, de telle sorte que lorsque la pince de serrage (1) est entièrement montée, la zone d'appui (21, 22) repose sur toute sa longueur (Le) de façon linéaire sur la surface (O) associée du patin (F) du rail (S) destiné à être fixé.

2. Pince de serrage selon la revendication 1, **caractérisée en ce que** le bras de retenue (13, 14) et la partie de torsion (9, 10), observés dans une vue de dessus, forment un angle (α) de 80°-110°.

3. Pince de serrage selon la revendication 2, **caractérisée en ce que** l'angle formé par le bras de retenue (13,14) et par la partie de torsion (9,10), observé dans une vue de dessus, est de 85°-95°.

4. Pince de serrage selon l'une quelconque des revendications précédentes, **caractérisée en ce qu'**un tronçon recourbé (15, 16) du bras de retenue (13, 14) s'étend dans un plan qui traverse la partie de torsion (9,10) sous un angle de 80° - 100°.

5. Pince de serrage selon l'une quelconque des revendications précédentes, **caractérisée en ce que** la partie centrale (3) avec la partie de torsion (9, 10), observée dans une vue de dessus, (9,10) forme un angle de 80° -110°.

6. Pince de serrage selon l'une quelconque des revendications précédentes, **caractérisée en ce que** la partie d'extrémité (19, 20), observée dans une vue de dessus de la pince de serrage (1), est coudée de façon distale à partir de la partie de torsion (9, 10) de telle sorte qu'en position de montage elle est orientée contre l'âme de rail (G) du rail (S) destiné à être fixé.

7. Pince de serrage selon l'une quelconque des revendications précédentes, **caractérisée en ce que** la partie d'extrémité (19, 20), observée dans une vue de dessus de la pince de serrage (1), est coudée face à face sur la partie de torsion (9, 10), de telle sorte qu'en position de montage elle est orientée en éloignement de l'âme de rail (G) du rail (S) destiné à être fixé.

8. Pince de serrage selon l'une quelconque des revendications précédentes, **caractérisée en ce que** la longueur (Le) de la partie d'extrémité coudée (19, 20) correspond à au moins 20 % de la longueur (Lt) de la partie de torsion (9, 10).

9. Pince de serrage selon l'une quelconque des revendications précédentes, **caractérisée en ce qu'**elle forme une trace courbe arquée continue.

10. Pince de serrage selon l'une quelconque des revendications précédentes, **caractérisée en ce que** la distance (a) de l'extrémité libre de la partie d'extrémité coudée (19, 20) à la partie centrale (3) est inférieure à la plus petite épaisseur (D) de la partie centrale (3), de la partie de torsion (9,10), de la partie de transition (11, 12), du bras de retenue (13,14) et de la partie d'extrémité (19, 20).

11. Pince de serrage selon l'une quelconque des revendications précédentes, **caractérisée en ce qu'**elle est conçue symétrique en image miroir en formant la partie centrale (3) en forme de boucle et **en ce que** deux parties de torsion (9,10) orientées opposées l'une à l'autre partent de celle-ci, sur lesquelles est raccordé, par l'intermédiaire respectivement d'une partie de transition (11,12), respectivement un bras de retenue (13,14) avec respectivement une partie d'extrémité coudée (19, 20).

12. Système de fixation d'un rail (S) qui présente un patin (F), une âme y étant placée dessus, et un champignon de rail, avec une plaque de guidage, une pince de serrage maintenue sur la plaque de guidage et un moyen de serrage pour le serrage de la pince de serrage contre un fondement soutenant le rail, **caractérisé en ce que** la pince de serrage est conçue selon l'une des revendications de 1 à 11.

13. Système selon la revendication 12, **caractérisé en ce que** la longueur (Lt) de la partie de torsion (9,10) est calculée de telle sorte que le bras de retenue (13, 14) correspondant est conduit, en position de montage, au moins par tronçons, au-dessus de la plaque de guidage (23).

14. Système selon la revendication 12 ou 13, **caractérisé en ce que** la partie d'extrémité coudée (19, 20) du bras de retenue (13, 14) est coudée de telle sorte que le prolongement imaginaire de la partie d'extrémité forme, en position de montage, avec l'âme (G) du rail (S), un angle aigu.

15. Système selon l'une des revendications de 12 à 14, **caractérisé en ce que** la plus petite distance (w) entre la partie de torsion (9,10) et la partie d'extrémité (19, 20) lui étant associée est supérieure à la plus petite distance (v) entre la partie de torsion (9,10) et le bord du patin (F) associé à une surface d'appui (21, 22) de la plaque de guidage (23).
